# EUROPÄISCHE PATENTSCHRIFT

(11) **EP 1 088 658 B1**
(45) Veröffentlichungstag und Bekanntmachung des Hinweises auf die Patenterteilung: **23.11.2005**
(21) Anmeldenummer: 00120703.4
(22) Anmeldetag: 22.09.2000
(51) Int. Cl.: B41F 31/30

(54) **Kurzfarbwerk**
Short inking device
Dispositif d'encrage court

(30) Priorität: 01.10.1999 DE 19947224; 01.10.1999 DE 19947220; 01.10.1999 DE 19947227
(43) Veröffentlichungstag der Anmeldung: 04.04.2001
(73) Patentinhaber: Koenig & Bauer Aktiengesellschaft, 97080 Würzburg (DE)
(72) Erfinder: Bolza-Schünemann, Hans-Bernhard, Dr., 97074 Würzburg (DE); Hefftler, Victor, Dr., 01640 Coswig (DE); Nerger, Reinhard, 01445 Radebeul (DE); Patzelt, Bernd, 09126 Chemnitz (DE)

(56) Entgegenhaltungen:
- DE-A- 19 523 378
- DE-U- 9 110 806

## Beschreibung

Die Erfindung betrifft ein Kurzfarbwerk einer Druckmaschine.

Durch die DE 195 23 378 A1 ist eine Bogenoffsetrotationsdruckmaschine für Mehrfarbendruck bestehend aus Formzylinder, Gummizylinder und einem mit einer Mehrzahl von gesteuerten Greifersystemen versehenen, zentralen Druckzylinder bekannt, wobei Formzylinder und Gummizylinder gleiche Durchmesser und jeweils mindestens zwei Druckflächen aufweisen sowie die Anzahl der Greifersysteme des Druckzylinders ungleich der Anzahl der Druckflächen des Formzylinders ist und dem Druckzylinder mindestens ein zweites aus Formzylinder und Gummizylinder bestehendes Zylinderpaar zugeordnet ist.

Dabei weist jeder Formzylinder zwei Druckflächen auf und jeder Druckfläche der Formzylinder ist ein eigenes Kurzfarbwerk, bestehend aus Farbauftragwalze, Aniloxwalze und Farbkasten, zugeordnet. Die Farbauftragwalzen sind wechselnd von dem Formzylinder an- und abstellbar, nur die jeweils zugeordnete Druckfläche einfärbend, angeordnet.

Aufgabe der Erfindung ist, die Schaffung eines aus einer Rasterwalze, einer taktweise an einen Druckformzylinder an- und abstellbaren Farbauftragwalze und einen Farbkasten bestehenden Kurzfarbwerkes mit einer hohen Steifigkeit der Rasterwalzenlagerung.

Erfindungsgemäß wird die Aufgabe durch die Merkmale des Patentanspruches gelöst.

Nachfolgend wird die Erfindung an einem Ausführungsbeispiel näher beschrieben. Die Zeichnung zeigt in:
- Fig. 1: Kurzfarbwerk mit dreiringgelagerter Rasterwalze
- Fig. 2: Kurzfarbwerk mit dreiringgelagerter Farbauftragwalze
- Fig. 3: Geometrische Anordnung
- Fig. 4: Kurzfarbwerk mit vierringgelagerter Farbauftragswalze

Mit dem Druckformzylinder 1 steht eine Farbauftragwalze 2 in Wirkverbindung (Fig. 1). Die Farbauftragwalze 2 ist mittels eines taktweise betätigbaren Taktexzenters 3 taktweise an den Druckformzylinder 1 anstellbar bzw. von diesem abstellbar.

Die der Farbauftragwalze 2 zugeordnete Rasterwalze 4 ist über ein Dreiringlager 5 im Maschinengestell 6 - in der Zeichnung mit Schrägstrichen angedeutet - gelagert. Der Innenring des Dreiringlagers ist als Exzenterlager 7 ausgebildet und am Exzenterlager ist ein Schalthebel 8 angeordnet. Zur An- und Abstellung der Rasterwalze 4 relativ zur Farbauftragwalze 2 ist das Exzenterlager 7 mittels des Schalthebels 8 verdrehbar. An dem Schalthebel 8 ist ein Kniehebelgetriebe 9 mit einer Feder 10 angeordnet. Bei der Anstellbewegung wird über das Kniehebelgetriebe 9 die Feder 10 gespannt, deren Kraft wirkt über den Anlenkpunkt 11 und das Exzenterlager 7 verstärkt auf die Rasterwalze 4. Auf den Ballenenden der Farbauftragwalze 2 und der Rasterwalze 4 sind Schmitzringe angeordnet. Somit stützt sich die Rasterwalze 4 von der Federkraft getrieben und im Dreiringlager 5 geführt gegen die Farbauftragwalze 2 ab und kann kleinen Positionsänderungen der Farbauftragwalze 2 folgen, so - dass die Pressung zwischen Farbauftragwalze 2 und Rasterwalze 4 konstant bleibt.

Die Positionsänderungen der Farbauftragwalze 2 entstehen, weil die Taktbewegungen nicht als Drehbewegung um den Rasterwalzenmittelpunkt erfolgen und es zu Achsabstandsänderungen zwischen Farbauftragwalze 2 und Rasterwalze 4 kommt. Diese Achsabstandsänderungen rufen sichtbare Abweichungen in der Farbführung hervor, sofern sie nicht, wie dargelegt, ausgeglichen werden.

Nachfolgend wird eine weitere Ausführungsform (Fig. 2) beschrieben.

Mit dem Druckformzylinder 1 steht eine Farbauftragwalze 2 in Wirkverbindung. Der Farbauftragwalze 2 ist eine mit einem nicht dargestellten Farbkasten in Wirkverbindung stehende Rasterwalze 4 zugeordnet.

Die Farbauftragwalze 2 ist über ein Dreiringlager 5 im Maschinengestell 6 - in der Zeichnung mit Schrägstrichen angedeutet - gelagert.

Der Innenring des Dreiringlagers ist als Exzenterlager 7 ausgebildet und am Exzenterlager ist ein Schalthebel 8 angeordnet. Zur An- und Abstellung der Farbauftragwalze 2 relativ zum Druckformzylinder 1 ist das Exzenterlager 7 mittels des Schalthebels 8 verdrehbar.

Die Bewegungseinleitung der Verdrehung erfolgt über eine nicht dargestellte, am Schalthebel 8 angeordnete Kurvenrolle 18, die mit einer nicht dargestellten, am Druckformzylinder 1 angeordneten Kurvenscheibe in Wirkverbindung steht.

Die An- und Abstellbewegung der Farbauftragwalze 2 erfolgt um einen Schwenkpunkt 12 (Fig. 3). Der Schwenkpunkt 12 liegt dabei auf einer Geraden 13, welche durch die Mittelposition 14 des Schwenkweges, der sich zwischen dem Farbauftragwalzenmittelpunkt 15 bei angestellter und abgestellter Farbauftragwalze 2 ausgebildet, und den Rasterwalzenmittelpunkt 16 führt. Nach einer ersten Variante liegt der Schwenkpunkt 12 auf der Geraden 13 zwischen dem Rasterwalzenmittelpunkt 16 und der Mittelposition 14. Nach einer zweiten Variante liegt der Schwenkpunkt 12 auf der Verlängerung der Geraden 13 hinter der Mittelposition 14. Die Schwenkbewegung der Farbauftragwalze erfolgt um den Schwenkwinkel γ, wobei die Gerade 13 innerhalb des Schwenkwinkels liegt.

Die dritte Ausführungsform (Fig. 4) zeigt eine vierringgelagerte Farbauftragwalze.

Mit dem Druckformzylinder 1 steht eine Farbauftragwalze 2 in Wirkverbindung. Der Farbauftragwalze 2 ist eine mit einem nicht dargestellten Farbkasten in Wirkverbindung stehende Rasterwalze 4 zugeordnet. Die Rasterwalze 4 ist in nicht dargestellten Kugellagern gelagert. Die Farbauftragwalze 2 ist über ein Vierringlager 17 im Maschinengestell 6 - in der Zeichnung mit Schrägstrichen angedeutet - gelagert.

Der erste Innenring des Vierringlagers 17 ist als Exzenterlager 7 ausgebildet und am Exzenterlager 7 ist ein Schalthebel 8 angeordnet. Zur An- und Abstellung der Farbauftragwalze 2 relativ zum Druckformzylinder 1 ist das Exzenterlager 7 mittels des Schalhebels 8 verdrehbar.

Der Schalthebel 8 stützt sich über eine Kurvenrolle 18 auf einer am Druckformzylinder 1 angeordneten Taktkurve 19 ab. Mit dem Schalhebel 8 stehen Taktfedern 20 in Wirkverbindung. Der Schalthebel 8 ist mit einer Arretiereinrichtung 21 ausgestattet, mit der Arretiereinrichtung ist die Sperrung der Taktbewegung einleitbar.

Der weitere Innenring des Vierringlagers 17 ist als weiteres Exzenterlager 22 ausgebildet und am weiteren Exzenterlager 22 ist ein weiterer Schalthebel 23 angeordnet. Zur Spalteinstellung zwischen Farbauftragwalze 2 und Rasterwalze 4 - die Spaltstelle Farbauftragwalze/Rasterwalze muss bei Druckunterbrechungen getrennt werden; im Druckbetrieb steht die Farbauftragwalze 2 mit der Rasterwalze 4 in Wirkverbindung - ist das weitere Exzenterlager 22 mittels des weiteren Schalthebels 23 verdrehbar.

An dem weiteren Schalthebel 23 ist ein Kniehebelgetriebe 9 mit einer weiteren Feder 25 angeordnet. Das Kniehebelgetriebe 24 wird über einen nicht dargestellten Betätigungsmechanismus, beispielsweise über einen Pneumatikzylinder, betätigt. Bei der Spalteinstellung - Farbauftragwalze 2 und Rasterwalze 4 in Wirkverbindung - wird über das Kniehebelgetriebe 24 die weitere Feder 25 gespannt, deren Kraft wirkt über den Anlenkpunkt 26 und das weitere Exzenterlager 22 verstärkt auf die Farbauftragwalze 2. Somit stützt sich die Farbauftragwalze 2 von der Federkraft getrieben gegen die Rasterwalze 4 ab; die Pressung zwischen Farbauftragwalze und Rasterwalze bleibt damit konstant.
Auf den Ballenenden der Farbauftragwalze 2 und der Rasterwalze 4 sind Schmitzringe angeordnet.
Durch diese Anordnung wird eine hohe Steifigkeit der Walzenlagerung erreicht, wobei die Rasterwalze in einfachen und kostengünstigen Radialkugellagern gestellfest gelagert werden kann.

### Bezugszeichenaufstellung

- 1: Druckformzylinder
- 2: Farbauftragwalze
- 3: Taktexzenter
- 4: Rasterwalze
- 5: Dreiringlager
- 6: Maschinengestell
- 7: Exzenterlager
- 8: Schalthebel
- 9: Kniehebelgetriebe
- 10: Feder
- 11: Anlenkpunkt
- 12: Schwenkpunkt
- 13: Gerade
- 14: Mittelposition
- 15: Farbauftragwalzenmittelpunkt
- 16: Rasterwalzenmittelpunkt
- 17: Vierringlager
- 18: Kurvenrolle
- 19: Taktkurve
- 20: Taktfeder
- 21: Arretiereinrichtung
- 22: weiteres Exzenterlager
- 23: weiterer Schalthebel
- 24: weitere Feder
- 25: Anlenkpunkt

## Patentansprüche

1. Kurzfarbwerk mit einer taktweise an einen Druckformzylinder an- und abstellbaren Farbauftragwalze und einer der Farbauftragwalze zugeordneten Rasterwalze einschließlich Farbkasten, **dadurch gekennzeichnet, dass** die Farbauftragwalze (2) oder die Rasterwalze (4) in Dreiringlagern (5) oder Vierringlagern (17) gelagert sind.

2. Kurzfarbwerk nach Anspruch 1, **dadurch gekennzeichnet, dass** die Rasterwalze (4) beidseitig in je einem Dreiringlager (5) mit ein Exzenterlager (7) bildenden exzentrischen Mittelringen im Maschinengestell (6) gelagert, die Exzenterlager (7) über einen kurvengesteuerten Schalthebel (8) zur An- und Abstellung verdrehbar und an dem Schalthebel (8) ein Kniehebelgetriebe (9) mit einer die Rasterwalze (4) im angestellten Zustand gegen die Farbauftragwalze (2) drückenden Feder (10) angeordnet ist.

3. Kurzfarbwerk nach Anspruch 1, **dadurch gekennzeichnet, dass** die Farbauftragwalze (2) beidseitig in je einem Dreiringlager (5) mit ein Exzenterlager (7) bildenden exzentrischen Mittelringen im Maschinengestell (6) gelagert, die Exzenterlager (7) über einen Schalthebel (8) zur An- und Abstellung verdrehbar und der Schwenkpunkt (12) der Farbauftragwalze (2) auf der durch den Rasterwalzenmittelpunkt (16) und der Mittelposition (14) des Schwenkweges des Farbauftragwalzenmittelpunktes (15) bei der An- und Abstellung führenden Geraden (13) angeordnet ist.

4. Kurzfarbwerk nach Anspruch 3, **dadurch gekennzeichnet, dass** der Schwenkpunkt (12) zwischen dem Rasterwalzenmittelpunkt (16) und der Mittelposition (14) des Schwenkweges des Farbauftragwalzenmittelpunktes (15) bei der An- und Abstellung angeordnet ist.

5. Kurzfarbwerk nach Anspruch 3, **dadurch gekennzeichnet, dass** der Schwenkpunkt (12) in der Verlängerung der Geraden (13) hinter der Mittelposition (14) des Schwenkweges des Farbauftragwalzenmittelpunktes (15) bei der An- und Abstellung angeordnet ist.

6. Kurzfarbwerk nach Anspruch 3, **dadurch gekennzeichnet**, das die Gerade (13) innerhalb des Schwenkwinkels (γ) angeordnet ist.

7. Kurzfarbwerk nach Anspruch 1, **dadurch gekennzeichnet, dass** die Rasterwalze (4) in Kugellagern gelagert, die Farbauftragwalze (2) beidseitig in je einem Vierringlager (17) mit zwei Exzenterlagern (7; 12) bildenden exzentrischen Mittelringen im Maschinengestell (6) gelagert, das Exzenterlager (7) über einen kurvengesteuerten Schalthebel (8) zur An- und Abstellung verdrehbar und das weitere Exzenterlager (22) über einen weiteren Schalthebel (23) zur Spalteinstellung der Farbauftragwalze (2) relativ zur Rasterwalze (4) verdrehbar und an dem weiteren Schalthebel (23) ein Kniehebelgetriebe (9) mit einer die Farbauftragwalze (2) im angestellten Zustand gegen die Rasterwalze (4) drückenden Feder (25) angeordnet ist

8. Kurzfarbwerk nach Anspruch 7, **dadurch gekennzeichnet, dass** der Schalthebel (8) in der ausgehobenen Stellung arretierbar ist.

9. Kurzfarbwerk nach Anspruch 2 oder 7, **dadurch gekennzeichnet, dass** auf beiden Ballenenden von Farbauftragwalze (2) und Rasterwalze (4) Schmitzringe angeordnet sind.

## Claims

1. Short inking mechanism with an ink application roller, which is cyclically settable against and away from a printing forme cylinder, and an anilox roller, which is associated with the ink application roller, inclusive of ink fountain, **characterised in that** the ink application roller (2) or the anilox roller (4) is mounted in triple ring bearings (5) or quadruple ring bearings (17).

2. Short inking mechanism according to claim 1, **characterised in that** the anilox roller (4) is mounted at each end in the machine frame (6) in a respective triple ring bearing (5) with eccentric centre rings forming an eccentric bearing (7), the eccentric bearing (7) is rotatable by way of a cam-controlled switch lever (8) for being placed against and away, and a toggle joint gear (9) with a spring (10) pressing the anilox roller (4) in the placed-against state against the ink application roller (2) is arranged at the switch lever (8).

3. Short inking mechanism according to claim 1, **characterised in that** the ink application roller (2) is mounted at each end in the machine frame (6) in a respective triple ring bearing (5) with eccentric centre rings forming an eccentric bearing (7), the eccentric bearing (7) is rotatable by way of a switch lever (8) for placing against and placing away and the centre of gravity (12) of the ink application roller (2) is arranged on the straight line (13) running through the anilox roller centre point (16) and the centre position (14) of the pivot path of the ink application roller centre point (15) during the placing against and placing away.

4. Short inking mechanism according to claim 3, **characterised in that** the pivot point (12) is arranged between the anilox roller centre point (16) and the centre position (14) of the pivot path of the ink application roller centre point (15) during the placing against and placing away.

5. Short inking mechanism according to claim 3, **characterised in that** the pivot point (12) is arranged in the prolongation of the straight line (13) behind the centre position (14) of the pivot path of the ink application roller centre point (15) during the placing against and placing away.

6. Short inking mechanism according to claim 3, **characterised in that** the straight line (13) is arranged within the pivot angle (γ).

7. Short inking mechanism according to claim 1, **characterised in that** the anilox roller (4) is mounted in ball bearings, the ink application roller (2) is mounted at each end in the machine frame (6) in a respective quadruple ring bearing (17) with eccentric centre rings forming two eccentric bearings (7; 12), the eccentric bearing (7) is rotatable by way of a cam-controlled switch lever (8) for placing against and placing away and the further eccentric bearing (22) is rotatable by way of a further switch lever (23) for setting the gap of the ink application roller (2) relative to the anilox roller (4) and a toggle joint gear (9) with a spring (25) pressing the ink application roller (2) against the anilox roller (4) in the placed-against state is arranged at the further switch lever (23).

8. Short inking mechanism according to claim 7, **characterised in that** the switch lever (8) is lockable in the lifted-out setting.

9. Short inking mechanism according to claim 2 or 7, **characterised in that** mackle rings are arranged at both circumferential surface ends of ink application roller (2) and detent roller (4).

## Revendications

1. Groupe d'encrage court comportant un rouleau toucheur encreur qui peut être rapproché et éloigné en cadence d'un cylindre de forme et comportant un rouleau de trame associé au rouleau toucheur encreur y compris un encrier,
**caractérisé en ce que**
le rouleau toucheur encreur (2) ou le rouleau de trame (4) sont montés sur des paliers à trois bagues (5) ou sur des paliers à quatre bagues (17).

2. Groupe d'encrage court selon la revendication 1,
**caractérisé en ce que**
le rouleau de trame (4) est monté dans le bâti de machine (6) de chaque côté dans un palier à trois bagues (5) muni de bagues centrales excentrées qui forment un palier excentrique (7),
pour le rapprocher et l'éloigner le palier excentrique (7) peut être tourné par l'intermédiaire d'un levier de commande (8) commandé par came et sur le levier de commande (8) est placé un mécanisme à levier coudé (9) muni d'un ressort (10) qui presse contre le rouleau toucheur encreur (2) le rouleau de trame (4) quand il est rapproché.

3. Groupe d'encrage court selon la revendication 1,
**caractérisé en ce que**
le rouleau toucheur encreur (2) est monté dans le bâti de machine (6) de chaque côté dans un palier à trois bagues (5) muni de bagues centrales excentrées qui forment un palier excentrique (7),
pour le rapprocher et l'éloigner le palier excentrique (7) peut être tourné par l'intermédiaire d'un levier de commande (8) commandé par came et le point de pivotement (12) du rouleau toucheur encreur (2) est placé sur la droite (13) menée par le centre de rouleau de trame (16) et la position centrale (14) de la course pivotante du centre de rouleau toucheur encreur (15) pendant le rapprochement et l'éloignement.

4. Groupe d'encrage court selon la revendication 3,
**caractérisé en ce que**
le point de pivotement (12) est placé entre le centre de rouleau de trame (16) et la position centrale (14) de la course pivotante du centre de rouleau toucheur encreur (15) pendant le rapprochement et l'éloignement.

5. Groupe d'encrage court selon la revendication 3,
**caractérisé en ce que**
le point de pivotement (12) est placé dans le prolongement de la droite (13) à l'arrière de la position centrale (14) de la course pivotante du centre de rouleau toucheur encreur (15) pendant le rapprochement et l'éloignement.

6. Groupe d'encrage court selon la revendication 3,
**caractérisé en ce que**
la droite (13) est à l'intérieur de l'angle de pivotement (γ).

7. Groupe d'encrage court selon la revendication 1,
**caractérisé en ce que**
le rouleau de trame (4) est monté dans des roulements à billes,
le rouleau toucheur encreur (2) est monté dans le bâti de machine (6) de chaque côté dans un palier à quatre bagues (17) muni de bagues centrales excentrées qui forment deux paliers excentriques (7, 12),
pour le rapprocher et l'éloigner le palier excentrique (7) peut être tourné par l'intermédiaire d'un levier de commande (8) commandé par came et l'autre palier excentrique (22) peut être tourné par l'intermédiaire d'un autre levier de commande (23) pour régler l'intervalle du rouleau toucheur encreur (2) par rapport au rouleau de trame (4), et
sur l'autre levier de commande (23) est placé un mécanisme à levier coudé (9) muni d'un ressort (25) qui presse contre le rouleau de trame (4) le rouleau toucheur encreur (2) quand il est rapproché.

8. Groupe d'encrage court selon la revendication 7,
**caractérisé en ce que**
le levier de commande (8) peut être bloqué dans la position soulevée.

9. Groupe d'encrage court selon la revendication 2 ou 7,
**caractérisé en ce que**
des bagues de cylindre sont placées à chacune des extrémités bombées tant du rouleau toucheur encreur (2) que du rouleau de trame (4)
